# EUROPÄISCHE PATENTSCHRIFT

(11) **EP 1 400 746 B1**
(45) Veröffentlichungstag und Bekanntmachung des Hinweises auf die Patenterteilung: **18.04.2007**
(21) Anmeldenummer: 03015919.8
(22) Anmeldetag: 12.07.2003
(51) Int. Cl.: F21S 8/02, F21V 17/14, F21V 17/16

(54) **Einbau-Deckenleuchte**
Recess mounted downlighter
Luminaire de plafond encastré

(30) Priorität: 19.09.2002 DE 20214536 U
(43) Veröffentlichungstag der Anmeldung: 24.03.2004
(73) Patentinhaber: aqua signal Aktiengesellschaft, 28307 Bremen (DE)
(72) Erfinder: Rohlfing, Ralph, 28844 Weyhe (DE)
(74) Vertreter: Heiland, Karsten

(56) Entgegenhaltungen:
- DE-A1- 4 205 837
- DE-U1- 20 119 134
- US-A- 5 309 342

## Beschreibung

Die Erfindung betrifft eine Einbau-Deckenleuchte (Downlight), mit einem Gehäuse zur Aufnahme spannungsführender Teile, einem Topf zur Aufnahme mindestens eines Leuchtmittels, einem Abdeckring und einer lichtdurchlässigen Abdeckung, wobei der Abdeckring die Abdeckung am Topf hält.

Leuchten der genannten Art werden von unten in Zimmer- oder Gebäudedecken eingesetzt. Dabei liegt ein seitlich überstehender Rand des Topfes von unten an der Decke an und wird von einem Abdeckring aus optischen und/oder statischen Gründen abgedeckt. Der Abdeckring ist oftmals zugleich Halterung für eine lichtdurchlässige Scheibe (Abdeckung). Die Verbindung des Abdeckrings mit dem Topf - oder mit dem Topf zugeordneten Teilen - soll möglichst einfach und kostengünstig herstellbar sein. Auch soll der Abdeckring selbst kostengünstig sein.

Aus der US 5,309,342 ist eine Einbau-Deckenleuchte bekannt, bei der ein ringförmiger Rahmen zum Halten einer lichtdurchlässigen Abdeckung an einem unteren Rand des Gehäuses gehalten ist. Hierzu weist der Rahmen L-förmige Halteelemente auf, die in entsprechende Ausnehmungen am Gehäuse einsetzbar und durch Drehen des Rahmens verriegelbar sind. Der Rahmen muss demnach eingesetzt und anschließend verdreht werden.

Die Befestigung eines ringförmigen Rahmens an einem Gehäuserand einer Einbau-Deckenleuchte durch Verdrehen des Rahmens zeigen auch die DE 42 05 837 A1 und DE 201 19 134 U1.

Die erfindungsgemäße Einbau-Deckenleuchte weist alle Merkmale des Anspruchs 1 auf. Zusätzlich zu den eingangs genannten Merkmalen sind folgende vorgesehen:
a) ein erstes Ringelement des Abdeckrings - etwa parallel zur Einbauebene (Deckenebene) - deckt einen dem Topf zugeordneten Gegenring zumindest teilweise ab,
b) der Abdeckring weist ein zweites Ringelement auf, welches mit dem ersten Ringelement verbunden ist,
c) der Querschnitt des zweiten Ringelements ist quer zum Querschnitt des ersten Ringelements angeordnet,
d) das zweite Ringelement weist Rastelemente auf, die mit korrespondieren den Rastmitteln am Gegenring zusammenwirken und so den Abdeckring am Gegenring halten,
e) die Rastelemente sind einwärts gerichtete Rastnasen, die über die Rastmittel greifen und so den Abdeckring am Gegenring halten.

Der Gegenring kann ein äußerer, insbesondere überstehender Rand des Topfes sein und erstreckt sich vorzugsweise in einer Ebene parallel zur Deckenebene. Die genannten Rastelemente und Rastmittel sind insbesondere so gestattet, dass der Abdeckring federnd nachgiebig auf den Gegenring aufsetzbar bzw. mit diesem verbindbar ist. Rastelemente und Rastmittel gelangen dann in Formschluss miteinander. Ziel ist, dass der Abdeckring auf den Gegenring einfach aufsteckbar ist. Zusätzliche Befestigungsmittel oder eine (komplizierte) Drehbewegung sollen nicht erforderlich sein.

Bei den Rastelementen handelt es sich um einwärts gerichtete Rastnasen, die über die Rastmittel greifen und so den Abdeckring am Gegenring halten. "Einwärts" bezieht sich auf den genannten Topf (eine Topfmitte) zur Aufnahme der Leuchtmittel. Die Rastnasen sind demnach optisch nicht sichtbar.

Insbesondere sind die Rastmittel Rastkanten, über die die Rastelemente greifen. Derartige Rastkanten sind einfach herstellbar.

Der Gegenring kann einen aufwärtsgerichteten Rand aufweisen, dem die Rastmittel zugeordnet sind. So können die Rastkanten an dem aufwärtsgerichteten, äußeren Rand des Gegenrings vorgesehen sein.

Vorteilhafterweise weist der Rand als Rastmittel Ausnehmungen auf, in die die Rastelemente eingreifen. Auch die Ausnehmungen können mit Rastkanten versehen sein. Die Positionierung der Rastelemente und der Ausnehmungen ist aufeinander abgestimmt.

Der Abdeckring kann ein drittes Ringelement aufweisen, wobei die Abdeckung, vorzugsweise eine lichtdurchlässige Scheibe, zwischen dem Abdeckring, insbesondere dem dritten Ringelement und dem Topf gehalten ist. Der Abdeckring weist insbesondere einen U-förmigen Querschnitt auf, mit einem Basisteil, einem äußeren Schenkel, der dem zweiten Ringelement entspricht und einem inneren Schenkel, der das dritte Ringelement darstellt. Vom inneren Schenkel gehalten wird ein äußerer, umlaufender Rand der Abdeckung.

Vorteilhafterweise weist der Topf einen (innen) umlaufenden Steg oder Absatz auf, an dem die Abdeckung mit ihrem umlaufenden Rand anliegen kann. Die Abdeckung ist dann zwischen dem Abdeckring und dem Topf positionsgerecht gehalten. Der Steg oder Absatz stellt ein Gegenlager für den Abdeckring dar. Der Gegenring (am Topf) kann einen U-förmigen Querschnitt aufweisen. Insbesondere ist der Übergang zwischen einer Topfwandung und dem Gegenring als Steg oder Absatz zur Anlage der Abdeckung ausgebindet.

Der Abdeckring kann Halteelemente zum Halten der Abdeckung am Abdeckring aufweisen. Dadurch kann der Abdeckring gemeinsam mit der Abdeckung vor dem Einbau in den Topf bewegt werden. Die Abdeckung ist somit nur am Abdeckring gehalten.

Vorzugsweise sind als Halteelemente einwärtsgerichtete Vorsprünge am Abdeckring vorgesehen, zwischen denen die Abdeckung gehalten ist. Ein umlaufender, einwärtsgerichteter Absatz kann als unterer Vorsprung vorgesehen sein. Obere Vorsprünge sind insbesondere einwärtsgerichtete Nasen. Die Abdeckung ist dann zwischen dem unteren Vorsprung und den oberen Vorsprüngen gehalten. Durch entsprechende Gestaltung der Vorsprünge und/oder Materialauswahl ist ein federnder und/oder formschlüssiger Halt der Abdeckung am Abdeckring möglich.

Die Abdeckung kann einen (radial) außen umlaufenden Absatz aufweisen. Die genannten Halteelemente bzw. Vorsprünge liegen insbesondere teilweise an dem umlaufenden Absatz an.

Vorzugsweise ist der Abdeckring aus Kunststoff hergestellt. Diese Ausführung ist leichter, nachgiebiger (federnder) und preisgünstiger als Abdeckringe aus Metall.

Weitere Merkmale der Erfindung ergeben sich aus den Ansprüchen und aus der Beschreibung im Übrigen. Vorteilhafte Ausführungsbeispiele der Erfindung werden nachfolgend anhand von Zeichnungen näher erläutert. Es zeigen:
- Fig. 1: eine perspektivische Darstellung einer Decken-Einbauleuchte,
- Fig. 2: einen Ausschnitt der Leuchte gemäß Fig. 1 in perspektivischer Darstellung,
- Fig.3: den Ausschnitt gemäß Fig. 2 aus einer anderen Blickrichtung, entsprechend dem Ausschnitt III in Fig. 1
- Fig. 4: einen Querschnitt durch die Leuchte gemäß Fig. 1,
- Fig. 5: einen Teil der Fig. 4 in vergrößerter Darstellung,
- Fig. 6: eine weitere Ausführungsform der Leuchte gemäß Fig. 1 im Querschnitt,
- Fig. 7: einen Teil aus Fig. 6 in vergrößerter Darstellung.

Eine Einbau-Deckenleuchte (Downlight) 20 weist ein Gehäuse 21, in dem Spannung führende Teile angeordnet sind, und einen hieran anschließenden Topf 22 auf, wobei letzterer mindestens ein (nicht gezeigtes) Leuchtmittel aufnimmt. Der Einbau der Leuchte 20 in eine nicht gezeigte Decke erfolgt derart, dass das Gehäuse 21 und der größte Teil des Topfes 22 für einen in einem Zimmer stehenden Betrachter hinter der Zimmerdecke verborgen sind. Die Zimmerdecke erstreckt sich dabei etwa parallel zur Oberwand 23 des Gehäuses 21 und quer zu einer umlaufenden Wandung 24 des Topfes 22.

An seiner Unterseite weist der Topf 22 im Anschluss an die Wandung 24 einen Gegenring 25 auf, der (bezogen auf den Topf 22) radial außen und parallel zur nicht gezeigten Zimmerdecke angeordnet ist.

Ein Abdeckring 26 deckt eine Unterseite des Gegenrings 25 ab und hält zugleich eine lichtdurchlässige Abdeckung 27 am Topf 22. Als Abdeckung 27 ist vorzugsweise eine lichtdurchlässige Scheibe vorgesehen. Der Abdeckring 26 weist ein U-förmiges Querschnittsprofil auf, mit einem ersten Ringelement 28 (Basis), das sich parallel zur Zimmerdecke bzw. Einbauebene erstreckt, mit einem zweiten Ringelelement 29 - äußerer Schenkel-quer zum ersten Ringelement 28 und aufwärtsgerichtet, und mit einem dritten Ringelement 30-innerer Schenkel -, ebenfalls quer zum ersten Ringelement 28.

Korrespondierend zu dem Abdeckring 26 ist der Gegenring 25 ausgebildet mit einem U-förmigen Querschnitt, nämlich einem aufwärtsgerichteten Rand 31, einer auswärtsgerichteten Basiswand 32 parallel zum ersten Ringelelement 28 und mit einem aufwärtsgerichteten inneren Rand 33 parallel zum dritten Ringelement 30. Zusätzlich ist zwischen der Wandung 24 des Topfes 22 und dem inneren Rand 33 ein auswärtsgerichteter Absatz 34 vorgesehen.

Der Abdeckring 26 ist am Gegenring 25 gehalten. Hierfür sind besondere Rastelemente und Rastmittel vorgesehen, nämlich am zweiten Ringelement 29 einwärtsgerichte Rastnasen 35 und hierzu korrespondierende Ausnehmungen 36 mit Rastkanten 37 am äußeren Rand 31. Der Abdeckring 26 ist aus Kunststoff gefertigt und so elastisch, dass ein nachgiebiges Aufsetzen auf den Gegenring 25 unter Einschnappen der Rastnasen 35 in die Ausnehmungen 36 möglich ist.

Vorzugsweise sind drei Rastnasen 35 mit korrespondierenden Ausnehmungen 36 vorgesehen. Je nach Material und Anforderung an die Festigkeit der Verbindung können auch mehr oder weniger Rastnasen angeordnet sein. Die Höhe der Rastnasen 35 über dem ersten Ringelement 28 bzw. die Höhe der Ausnehmungen 36 über der Basiswand 32 sind so gewählt, dass das erste Ringelement 28 an der Basiswand 32 zur Anlage kommt.

Die Abdeckung 27 liegt im eingebauten Zustand auf dem Ringelement 30 auf und ist insbesondere zwischen diesem und dem Absatz 34 gehalten. Ein Verschieben der Abdeckung 27 mit der Folge eines seitlichen Lichtdurchtritts wird dadurch vermieden. Zusätzlich kann die Abdeckung 27 den in Fig. 5 gezeigten Absatz 38 aufweisen, dessen Anordnung auf den Innendurchmesser des dritten Ringelements 30 abgestimmt ist, sodass die Abdeckung 27 gegen Bewegungen parallel zur Einbauebene formschlüssig auf dem dritten Ringelement 20 aufliegt.

Die Rastnasen 35 weisen eine schräggerichtete Anlagefläche 39 auf, sodass ein Abziehen des Abdeckrings 26 vom Gegenring 25 möglich ist. Unterstützend kann die Rastnase 35 durch ein geeignetes Werkzeug aus der Ausnehmung 36 herausgehebelt werden. Hierfür ist die Rastnase 35 etwas tiefer gesetzt als ein oberer Rand 40 des zweiten Ringelements 29. Dadurch ist eine Ausnehmung bzw. Lücke 41 oberhalb der Rastnase 35 gebildet, in die geeignetes Hebelwerkzeug eintreten kann. Eine zum oberen Rand 40 parallele obere Randfläche 42 liegt etwas oberhalb des oberen Randes 40, sodass auch durch diese Höhendifferenz ein Hintergreifen des Abdeckrings 26 zum Abnehmen desselben möglich ist.

Eine im Hinblick auf die Halterung der Abdeckung 27 andere Ausführungsform zeigen die Fig. 6 und 7. Hier weist das dritte Ringelement 30 einen einwärtsgerichteten umlaufenden Absatz 43 und mit Abstand zu diesem mehrere einwärtsgerichtete Vorsprünge, nämlich Nasen 44 auf. Zwischen den Nasen 44 und dem umlaufenden Absatz 43 ist die Abdeckung 27 formschlüssig gehalten. Dadurch ist eine Verbindung, nämlich ein Einsetzen der Abdeckung 27 in den Abdeckring 26 möglich, bevor der Abdeckring 26 auf den Gegenring 25 aufgesetzt wird.

### Bezugszeichenliste:

- 20: Einbau-Deckenleuchte
- 21: Gehäuse
- 22: Topf
- 23: Oberwand
- 24: Wandung
- 25: Gegenring
- 26: Abdeckring
- 27: Abdeckung
- 28: erstes Ringelement
- 29: zweites Ringelement
- 30: drittes Ringelement
- 31: äußerer Rand
- 32: Basiswand
- 33: innerer Rand
- 34: Absatz
- 35: Rastnasen
- 36: Ausnehmungen
- 37: Rastkanten
- 38: Absatz
- 39: Anlagefläche
- 40: oberer Rand
- 41: Lücke
- 42: obere Randfläche
- 43: umlaufender Absatz
- 44: Nasen

## Patentansprüche

1. Einbau-Deckenleuchte (Downlight), mit einem Gehäuse (21) zur Aufnahme spannungsführender Teile, einem Topf (22) zur Aufnahme mindestens eines Leuchtmittels, einem Abdeckring (26) und einer lichtdurchlässigen Abdeckung (27), wobei der Abdeckring (26) die Abdeckung (27) am Topf (22) hält, und mit folgenden Merkmalen:
a) ein erstes Ringelement (28) des Abdeckrings (26) - etwa parallel zur Einbauebene (Deckenebene) - deckt einen dem Topf (22) zugeordneten Gegenring (25) zumindest teilweise ab,
b) der Abdeckring (26) weist ein zweites Ringelement (29) auf, welches mit dem ersten Ringelement (28) verbunden ist,
c) der Querschnitt des zweiten Ringelements (29) ist quer zum Querschnitt des ersten Ringelements (28) angeordnet,
d) das zweite Ringelement (29) weist Rastelemente auf, die mit korrespondierenden Rastmitteln am Gegenring (25) zusammenwirken und so den Abdeckring (26) am Gegenring (25) halten,
e) die Rastelemente sind einwärts gerichtete Rastnasen (35), die über die Rastmittel greifen und so den Abdeckring (26) am Gegenring (25) halten.

2. Leuchte nach Anspruch 1, **dadurch gekennzeichnet, dass** die Rastmittel Rastkanten (37) sind, über die die Rastelemente greifen.

3. Leuchte nach Anspruch 1 oder einem der weiteren Ansprüche, **dadurch gekennzeichnet, dass** der Gegenring (25) einen aufwärtsgerichteten Rand aufweist, dem die Rastmittel zugeordnet sind.

4. Leuchte nach Anspruch 3, **dadurch gekennzeichnet, dass** der Rand als Rastmittel Ausnehmungen (36) aufweist, in die die Rastelemente eingreifen.

5. Leuchte nach Anspruch 1 oder einem der weiteren Ansprüche, **dadurch gekennzeichnet, dass** die Abdeckung (27) zwischen dem Abdeckring (26), insbesondere zwischen einem dritten Ringelement (30) desselben, und dem Topf (22) gehalten ist.

6. Leuchte nach Anspruch 1 oder einem der weiteren Ansprüche, **dadurch gekennzeichnet, dass** der Topf (22) einen umlaufenden Steg oder Absatz (34) aufweist, an dem die Abdeckung (27) mit ihrem umlaufenden Rand anliegen kann.

7. Leuchte nach Anspruch 1 oder einem der weiteren Ansprüche, **dadurch gekennzeichnet, dass** der Abdeckring (26) Halteelemente zum Halten der Abdeckung (27) am Abdeckring (26) aufweist.

8. Leuchte nach Anspruch 7, **dadurch gekennzeichnet, dass** als Halteelemente einwärtsgerichtete Vorsprünge vorgesehen sind, zwischen denen die Abdeckung (27) gehalten ist.

9. Leuchte nach Anspruch 1 oder einem der weiteren Ansprüche, **dadurch gekennzeichnet, dass** die Abdeckung (27) einen außen umlaufenden Absatz (38) aufweist.

10. Leuchte nach Anspruch 1 oder einem der weiteren Ansprüche, **dadurch gekennzeichnet, dass** der Abdeckring (26) aus Kunststoff hergestellt ist.

## Claims

1. Recessed ceiling luminaire (downlight), having a housing (21) for accommodating live parts, a pot (22) for accommodating at least one luminous means, a covering ring (26) and a transparent cover (27), the covering ring (26) holding the cover (27) on the pot (22), and having the following features:
a) a first ring element (28) of the covering ring (26) - approximately parallel to the installation plane (ceiling plane) - at least partially covers an opposing ring (25) associated with the pot (22),
b) the covering ring (26) has a second ring element (29), which is connected to the first ring element (28),
c) the cross section of the second ring element (29) is arranged transversely with respect to the cross section of the first ring element (28),
d) the second ring element (29) has latching elements, which interact with corresponding latching means on the opposing ring (25) and thus hold the covering ring (26) on the opposing ring (25),
e) the latching elements are inwardly pointing latching tabs (35), which engage over the latching means and thus hold the covering ring (26) on the opposing ring (25).

2. Luminaire according to Claim 1, **characterized in that** the latching means are latching edges (37), over which the latching elements engage.

3. Luminaire according to Claim 1 or one of the other claims, **characterized in that** the opposing ring (25) has an upwardly pointing rim, with which the latching means are associated.

4. Luminaire according to Claim 3, **characterized in that** the rim has cutouts (36) as latching means, in which cutouts the latching elements engage.

5. Luminaire according to Claim 1 or one of the other claims, **characterized in that** the cover (27) is held between the covering ring (26), in particular between a third ring element (30) thereof, and the pot (22).

6. Luminaire according to Claim 1 or one of the other claims, **characterized in that** the pot (22) has a peripheral web or shoulder (34), against which the cover (27) can bear with its peripheral rim.

7. Luminaire according to Claim 1 or one of the other claims, **characterized in that** the covering ring (26) has holding elements for holding the cover (27) on the covering ring (26).

8. Luminaire according to Claim 7, **characterized in that** inwardly pointing projections are provided as holding elements, between which the cover (27) is held.

9. Luminaire according to Claim 1 or one of the other claims, **characterized in that** the cover (27) has a peripheral shoulder (38) on the outside.

10. Luminaire according to Claim 1 or one of the other claims, **characterized in that** the covering ring (26) is produced from plastic.

## Revendications

1. Luminaire de plafond encastré (luminaire à éclairage dirigé vers le bas), comprenant un boîtier (21) pour recevoir des pièces conduisant l'électricité, un pot (22) pour recevoir au moins un moyen d'éclairage, un anneau de recouvrement (26) et un recouvrement (27) transparent à la lumière, l'anneau de recouvrement (26) retenant le recouvrement (27) sur le pot (22), et présentant les caractéristiques suivantes :
a) un premier élément annulaire (28) de l'anneau de recouvrement (26) recouvre au moins en partie - approximativement parallèlement au plan d'encastrement (plan du plafond) - un anneau conjugué (25) associé au pot (22),
b) l'anneau de recouvrement (26) présente un deuxième élément annulaire (29) qui est connecté au premier élément annulaire (28),
c) la section transversale du deuxième élément annulaire (29) est disposée transversalement à la section transversale du premier élément annulaire (28),
d) le deuxième élément annulaire (29) présente des éléments d'encliquetage qui coopèrent avec des moyens d'encliquetage correspondants sur l'anneau conjugué (25) et qui retiennent ainsi l'anneau de recouvrement (26) sur l'anneau conjugué (25),
e) les éléments d'encliquetage sont des ergots d'encliquetage (35) orientés vers l'intérieur, qui viennent en prise par-dessus les moyens d'encliquetage et retiennent ainsi l'anneau de recouvrement (26) sur l'anneau conjugué (25).

2. Luminaire selon la revendication 1, **caractérisé en ce que** les moyens d'encliquetage sont des arêtes d'encliquetage (37) par-dessus lesquelles les éléments d'encliquetage viennent en prise.

3. Luminaire selon la revendication 1 ou l'une quelconque des autres revendications, **caractérisé en ce que** l'anneau conjugué (25) présente un bord orienté vers le haut auquel sont associés les moyens d'encliquetage.

4. Luminaire selon la revendication 3, **caractérisé en ce que** le bord présente en tant que moyens d'encliquetage des évidements (36) dans lesquels les éléments d'encliquetage viennent en prise.

5. Luminaire selon la revendication 1 ou l'une quelconque des autres revendications, **caractérisé en ce que** le recouvrement (27) est maintenu entre l'anneau de recouvrement (26), notamment entre un troisième élément annulaire (30) de celui-ci, et le pot (22).

6. Luminaire selon la revendication 1 ou l'une quelconque des autres revendications, **caractérisé en ce que** le pot (22) présente une nervure ou un épaulement (34) périphérique, sur lequel le recouvrement (27) peut s'appliquer avec son bord périphérique.

7. Luminaire selon la revendication 1 ou l'une quelconque des autres revendications, **caractérisé en ce que** l'anneau de recouvrement (26) présente des éléments de fixation pour retenir le recouvrement (27) sur l'anneau de recouvrement (26) .

8. Luminaire selon la revendication 7, **caractérisé en ce que** l'on prévoit en tant qu'éléments de fixation des saillies orientées vers l'intérieur, entre lesquelles est retenu le recouvrement (27).

9. Luminaire selon la revendication 1 ou l'une quelconque des autres revendications, **caractérisé en ce que** le recouvrement (27) présente un épaulement (38) périphérique extérieur.

10. Luminaire selon la revendication 1 ou l'une quelconque des autres revendications, **caractérisé en ce que** l'anneau de recouvrement (26) est fabriqué en plastique.
